# EUROPÄISCHE PATENTSCHRIFT

(11) **EP 0 589 363 B1**
(45) Veröffentlichungstag und Bekanntmachung des Hinweises auf die Patenterteilung: **27.03.1996**
(21) Anmeldenummer: 93114983.5
(22) Anmeldetag: 17.09.1993
(51) Int. Cl.: B01F 13/02

(54) **Verfahren und Vorrichtung zum berührungslosen automatischen Mischen eines Reaktionsgemisches in enem Analysegerät**
Method and device for automatic mixing without contact of a reaction mixture in a analysing device
Procédé et dispositif de mélange automatique sans contact d'un mélange de réaction dans un dispositif d'analyse

(30) Priorität: 25.09.1992 DE 4232096
(43) Veröffentlichungstag der Anmeldung: 30.03.1994
(73) Patentinhaber: BOEHRINGER MANNHEIM GMBH, D-68305 Mannheim (DE)
(72) Erfinder: Schels, Hans, Dr. rer. nat., D-80687 München (DE); Menzler, Horst, D-82347 Bernried (DE)
(74) Vertreter: Pfeifer, Hans-Peter, Dr.rer.nat.

(56) Entgegenhaltungen:
- EP-A- 0 176 014
- EP-A- 0 281 958
- WO-A-85/03571
- WO-A-87/06618
- PATENT ABSTRACTS OF JAPAN vol. 13, no. 24 (C-561)(3372) 19. Januar 1989 & JP-A-63 229 134 (TOSHIBA)
- PATENT ABSTRACTS OF JAPAN vol. 7, no. 253 (P-235)(1398) 10. November 1983 & JP-A-58 137 758 (TATEISHI)
- PATENT ABSTRACTS OF JAPAN vol. 7, no. 146 (P-206)(1291) 25. Juni 1983 & JP-A-58 058 471 (TOKYO SHIBAURA)

## Beschreibung

Die Erfindung betrifft ein Verfahren zum berührungslosen automatischen Mischen eines flüssigen Reaktionsgemisches in einem Analysegerät sowie eine Vorrichtung zur Durchführung des Verfahrens.

Analysen für medizinische Zwecke, bei denen Körperflüssigkeiten, insbesondere Blut und Urin, auf darin enthaltene Bestandteile (Analyten) untersucht werden, werden seit vielen Jahren überwiegend mit Hilfe automatischer Analysegeräte durchgeführt. Im Vergleich zu manuellen Verfahren wird hierdurch nicht nur eine Kostensenkung, sondern auch eine verbesserte Zuverlässigkeit und Genauigkeit der Analysen erreicht.

Es wurden verschiedene unterschiedliche Typen von Analyseautomaten entwickelt. Die vorliegende Erfindung ist insbesondere für sogenannte Diskret-Analysatoren geeignet, bei denen jede einzelne Analyse in einem separaten Reaktionsgefäß durchgeführt wird, welches in der Regel einen runden (meist kreisförmigen) Querschnitt hat, in senkrechter Position durch verschiedene Bearbeitungsstationen des Gerätes transportiert wird und nach oben offen ist. Das Reaktionsgefäß wird computergesteuert mit Probenflüssigkeiten und flüssigen Reagenzien beschickt, das resultierende Reaktionsgemisch wird mit Hilfe einer Mischeinrichtung homogenisiert und nach Ablauf einer vorbestimmten Reaktionszeit, vielfach auch nach einer mehrstufigen Reaktion, bei der nacheinander mehrere Reagenzien zugegeben werden, wird eine aus der Reaktion von Probe und Reagenzien resultierende, für die Analyse charakteristische physikalisch nachweisbare Meßgröße bestimmt. Diese Meßgröße kann beispielsweise eine photometrisch bestimmbare Extinktion, ein Fluoreszenzsignal oder eine elektrochemische Meßgröße (Spannung oder Stromfluß) sein. Die vorliegende Erfindung richtet sich unabhängig von Einzelheiten des Verfahrens und der für den Nachweis verwendeten Meßgröße auf Analyseautomaten der unterschiedlichsten Bauart, soweit sie in irgendeiner Verfahrensstufe das Mischen eines Reaktionsgemisches in einem von oben durch eine Öffnung zugänglichen länglichen Gefäß mit senkrecht verlaufender Längsmittelachse erfordern.

Die erwähnten Diskret-Analyseautomaten imitieren weitgehend mit Hilfe von mechanischen, hydraulischen und elektronischen Mitteln die von manuellen Analysen bekannten Bearbeitungsschritte. Insofern ist nicht verwunderlich, daß Automaten dieses Typs zu den ersten Geräten für die automatische Analyse gehörten. Obwohl in der Folgezeit zahlreiche andere Typen von Analyseautomaten, wie beispielsweise Zentrifugalanalysatoren und continuous flow Analysatoren entwickelt wurden, haben die Diskret-Analysatoren langfristig nicht an Bedeutung verloren. Vielmehr sind sie aus heutiger Sicht die bei weitem bedeutsamste Gruppe der Analyseautomaten. Dieser Erfolg ist wesentlich darauf zurückzuführen, daß Diskret-Analyseautomaten eine vollständig selektive probenorientierte Betriebsweise ermöglichen, d.h. zu jeder Probe kann ein individuelles Programm unterschiedlicher Analyten nacheinander bestimmt werden.

Eines der grundlegenden Probleme, das die Entwicklung diskreter Analyseautomaten von Anfang an begleitete, ist das Mischen von Reaktionsgemischen in den Reaktionsgefäßen. Diese zunächst einfach erscheinende Aufgabe erweist sich im einzelnen als schwierig, weil eine Reihe wichtiger Anforderungen zu erfüllen sind. Insbesondere soll die Mischung schnell und vollständig erfolgen, um eine hohe Analysegeschwindigkeit und gute Genauigkeit zu gewährleisten. Die Genauigkeit wird andererseits wesentlich dadurch beeinflußt, daß bei dem Bearbeitungsprozess einschließlich des Mischens keine fremden Proben- oder Reagenzanteile in ein Reaktionsgefäß gelangen, in das sie nicht gehören. Dies kann insbesondere durch Übertragung von in das Reaktionsgemisch eintauchenden ("invasiven") Rührelementen geschehen.

Um diese sogenannte "Verschleppung" zu vermeiden, wurden bereits seit langem Vorschläge gemacht, das Mischen des Reaktionsgemisches in einem Reaktionsgefäß ohne Berührung der Reaktionsflüssigkeit (nichtinvasiv) zu bewerkstelligen. Beispielsweise wurden zylinderförmige Reaktionsgefäße mit an ihrem Boden fest angeordneten Mischelementen eingesetzt, die in dem Gerät zum Mischen schnell hin und her gedreht wurden. Bei einem anderen bekannten Gerät wird das Reaktionsgefäß in einem Flüssigkeitsbad mit Ultraschall beschallt, um die erforderliche Homogenisierung zu erreichen.

Es wurde auch bereits vorgeschlagen, einen auf die Oberfläche der Flüssigkeit in dem Gefäß gerichteten Gasstrahl zum Mischen zu verwenden. In der WO 85/03571 wird in Verbindung mit Küvetten mit rechteckigem Querschnitt ein Luftstrahl verwendet, der aus einer stationären Düse unter einem möglichst flachen Winkel zu der Flüssigkeitsoberfläche auf den Rand der Flüssigkeitsoberfläche, d.h. auf den Meniskus an der Grenze zwischen Flüssigkeit und Gefäßwand gerichtet ist. Es wird Wert darauf gelegt, daß während des Mischvorganges sowohl die Düse als auch das Gefäß stationär und exakt ausgerichtet sind, wobei der Strahl parallel zur längeren Dimension des Gefäßquerschnitts verläuft. Die Düse soll sich vorzugsweise außerhalb des Gefäßes befinden. Bei einer weniger bevorzugten Ausführungsform ist auch vorgesehen, die Düse für den Mischvorgang in das Gefäß abzusenken. Dies wird jedoch als nachteilig angesehen, weil dadurch der Durchsatz (d.h. die Analyseleistung) des Gerätes vermindert und die Düse von der Flüssigkeit kontaminiert wird. Deswegen muß die Düse bei dieser Ausführungsform zwischen den Mischvorgängen gespült werden.

In der US-Patentschrift 3 398 935 (welche 1964, also zur Anfangszeit der Entwicklung automatischer Analysegeräte angemeldet wurde) ist ein Mischverfahren beschrieben, welches darauf basiert, oberhalb der Flüssigkeitsoberfläche eine kreisförmig wirbelnde Gasmasse zu erzeugen, deren Drehbewegung sich auf eine zu vermischende Flüssigkeit geringer Viskosität überträgt und deren Durchmischung bewirkt. Es werden zwei praktische Realisierungen beschrieben. In Fig. 2 der Literaturstelle ist eine schräg gegen die Wand des Gefäßes gerichtete Gasleitung dargestellt, die offenbar gedreht wird, um die gewünschte wirbelnde Gasmasse über der Flüssigkeitsoberfläche zu erzeugen. In den Figuren 3 und 4 der Literaturstelle ist eine Ausführungsform dargestellt, bei der ein Gasstrahl zentral auf die Mitte der Oberfläche gerichtet ist. Der drehende Gaswirbel wird dabei dadurch bewirkt, daß die Gasauslaßkanäle am Unterende des Gaszuführungsrohres schräg verlaufen, so daß eine zirkulierende Bewegungskomponente des Gasstromes resultiert.

Diese Vorschläge zum automatischen berührungslosen Mischen mit Hilfe eines Gasstrahls haben sich in der Praxis nicht durchsetzen können. Trotz der bekannten grundsätzlichen Vorteile des berührungslosen Mischens werden bis heute in der Praxis fast ausschließlich in die Flüssigkeit eintauchende (invasive) Mischelemente verwendet, um in automatischen Analysegeräten das Reaktionsgemisch zu homogenisieren. Das Problem der Verschleppung wird soweit möglich durch Waschen des Mischelementes zwischen den einzelnen Mischvorgängen gelöst. Der damit verbundene apparative und zeitliche Aufwand wird als unvermeidlich in Kauf genommen.

Der Erfindung liegt die Aufgabe zugrunde, ein berührungsloses (nichtinvasives) Verfahren und eine Vorrichtung zum automatischen Mischen eines flüssigen Reaktionsgefäßes in einem Analysegerät vorzuschlagen, welches das Problem der Verschleppung löst und dennoch eine schnelle, effektive und zuverlässige Durchmischung der Flüssigkeit ermöglicht.

Die Aufgabe wird bei einem Verfahren, bei dem sich das Reaktionsgemisch in einem von oben durch eine Öffnung zugänglichen Gefäß befindet, mit Hilfe eines aus einer Austrittsöffnung eines Mischelementes austretenden Gasstrahls gelöst, bei welchem das Mischelement zu Beginn des Mischvorganges in Richtung auf die Flüssigkeitsoberfläche abgesenkt und die Absenkbewegung in einer unteren Endposition, in der das Mischelement in das Gefäß hineinragt, jedoch die Flüssigkeitsoberfläche nicht berührt, gestoppt wird, der Gasstrahl während des Absenkens des Mischelementes eingeschaltet ist, der Gasstrahl so ausgerichtet ist, daß er eine unsymmetrische Absenkung eines Teils der Flüssigkeitsoberfläche in der Nähe der Gefäßwand bewirkt und der Gasstrahl eine tangentiale Bewegungskomponente hat, so daß der abgesenkte Teil der Flüssigkeitsoberfläche in Rotation um die Achse des Gefäßes versetzt wird. Als Mischgas wird zweckmäßigerweise aus Kostengründen Luft verwendet.

Gegenstand der Erfindung ist weiterhin eine Vorrichtung zur Durchführung des Verfahrens, bei welcher mindestens eine und höchstens drei Gasstrahl-Austrittsöffnungen in der Nähe des unteren Endes des Mischelementes vorgesehen sind, welche über eine Mischgasleitung des Mischelementes mit einer Mischgasquelle verbunden sind.

Bei Einhaltung der erfindungsgemäßen Verfahrensbedingung wird eine schnelle Durchmischung des Reaktionsgemisches erreicht, ohne daß das Mischelement oder die Umgebung des Gefäßes von der Flüssigkeit kontaminiert wird. Um Flüssigkeitsspritzer und die daraus resultierende Gefahr der Verschleppung zu vermeiden, ist wesentlich, daß der Strom des Mischgases bereits während des Absenkens des Mischelementes in seine untere Endposition aktiviert ist. Er soll während des Absenkens des Mischelementes konstant bleiben oder stetig bis zu einem Maximalwert ansteigen, der dann konstant gehalten wird.

Die untere Endposition, in der das Mischelement gestoppt wird, ist so gewählt, daß sich die Austrittsöffnung des Gasstrahls unterhalb des Randes der Öffnung des Reaktionsgefäßes befindet, andererseits aber das untere Ende des Mischelementes die Flüssigkeitsoberfläche nicht berührt. Im Rahmen dieser Grenzen läßt sie sich in Kenntnis der vorliegenden Erfindung empirisch festlegen. In der Praxis haben sich Abstände von etwa 4 mm bis 7 mm zwischen der untersten Begrenzung des Mischelementes und der ruhenden Flüssigkeitsoberfläche bei einem Gefäßdurchmesser von etwa 9 mm bewährt.

Der Gasstrahl soll radial gegenüber der Gefäßachse versetzt, also in einem Punkt zwischen der Gefäßachse und der Gefäßwand auf die Flüssigkeitsoberfläche auftreffen, wobei er nicht unmittelbar auf die Flüssigkeitsoberfläche gerichtet sein muß, sondern auch unter einem flachen Winkel auf die Gefäßwand gerichtet sein kann und von dort indirekt auf den wandnahen Bereich der Flüssigkeitsoberfläche auftrifft. Der Strahl des Mischgases ist in seiner Stärke und räumlichen Ausdehnung so bemessen, daß er eine unsymmetrische Absenkung eines Teils der Flüssigkeitsoberfläche bewirkt. Die "Stärke" des Strahls hängt von der Geschwindigkeit der Gasmoleküle und deren Flußmenge ab. Diese Größen ihrerseits sind abhängig von dem Gasdruck in der Leitung, durch die das Mischgas in dem Mischelement zugeführt wird und von den Dimensionen der Düse, durch die es auf die Flüssigkeitsoberfläche gerichtet wird. Schließlich weist die Bewegung der Moleküle des Gasstrahls eine Rotations-Bewegungskomponente, also eine um die Längsmittelachse des Gefäßes zirkulierende Bewegungskomponente, auf. Dadurch wird eine für die Erfindung charakteristische Bewegung der Flüssigkeit in dem Reaktionsgefäß erreicht. Die Flüssigkeit wird schnell in eine zirkulierende Bewegung versetzt, wobei nahezu verzögerungsfrei auch Flüssigkeitsschichten, die unterhalb der unsymmetrischen Absenkung der Flüssigkeitsoberfläche liegen, in eine im wesentlichen horizontal zirkulierende Bewegung versetzt werden. Dabei steigen die im Zentrumsbereich der Zirkulation unteren Flüssigkeitsbereiche spiralförmig nach oben auf und mischen sich dadurch sehr schnell mit den oberen Flüssigkeitsbereichen.

Wesentlich ist dabei die Wahl des Auftreffpunktes des Gasstrahls auf die Flüssigkeitsoberfläche in radialer Richtung. Vorzugsweise ist der Strahl so gerichtet, daß der radiale Abstand des tiefsten Punktes der unsymmetrischen Absenkung von der Wand weniger als 20 %, vorzugsweise 10 % des größten Gefäßdurchmessers beträgt.

Die Rotations-Bewegungskomponente des Gasstrahls kann dadurch erreicht werden, daß das Mischelement mit der Austrittsöffnung des Gasstrahls in der unteren Endposition (um eine zu der Mittelachse des Gefäßes koaxiale Achse) rotiert. Gemäß einer alternativen bevorzugten Ausführungsform kann sie jedoch auch durch eine entsprechende Ausrichtung des die Strahlrichtung bestimmenden Endabschnittes der zu der Austrittsöffnung führenden Mischgasleitung erzeugt werden. Dieser Endabschnitt wird nachfolgend als Düse bezeichnet. Dieser Ausdruck ist aber nicht so zu verstehen, daß der Endabschnitt der Leitung eine düsenförmig konisch zulaufende Form haben muß. Er kann vielmehr zylinderförmig mit gleichbleibendem Querschnitt geformt sein.

Die Erfindung wird im folgenden anhand eines in den Figuren schematisch dargestellten Ausführungsbeispiels näher erläutert; es zeigen:
- Fig. 1: Eine Schnittdarstellung eines in ein Reaktionsgefäß abgesenkten in der Endposition befindlichen Mischelementes,
- Fig. 2: eine Ansicht einer ersten Ausführungsform eines Mischelementes von unten,
- Fig. 3: eine Ansicht entsprechend Fig. 2 von einer alternativen Ausführungsform des Mischelementes.

Das in Figur 1 dargestellte Mischelement 1 ragt mit seinem unteren Ende 2 in ein von oben durch eine Öffnung 3 zugängliches kreiszylinderförmiges Reaktionsgefäß 4 hinein, dessen senkrecht verlaufende Längsmittelachse mit A bezeichnet ist. In dem Gefäß 4 befindet sich eine zu vermischende Flüssigkeit 6.

Das Mischelement 1 besteht im wesentlichen aus zwei koaxialen Rohren, nämlich einem äußeren Rohr 8 und einem inneren Rohr 9. Die Wände des äußeren Rohres 8 laufen am unteren Ende 2 des Mischelementes 1 konisch zusammen, so daß das Mischelement nach unten hin (abgesehen von in der Wand 8a des äußeren Rohres 8 vorhandenen Bohrungen, die als Düsen 12 und 13 dienen) geschlossen ist.

Das untere Ende des inneren Rohres 9 ist an der ringförmigen Berührungslinie 10 zur Innenseite der Wand 8a des äußeren Rohres 9 abgedichtet, so daß der Innenraum des Rohres 9 von dem ringförmigen Zwischenraum zwischen dem Rohr 9 und dem Rohr 8 getrennt ist.

Das innere Rohr 9 dient als Mischgasleitung 14, durch die Luft aus einer Mischgasquelle 15 mit einem regelbaren Druck zugeführt wird und nach Passieren der Düse 12 durch eine Austrittsöffnung 16 austritt. Der ringförmige Zwischenraum zwischen den Rohren 8 und 9 bildet eine von der Mischgasleitung 14 getrennte Leitung 18, die an eine Gasquelle 19 angeschlossen ist, um einen zusätzlichen Gasstrom zuzuführen, der durch die Bohrungen 13 aus Austrittsöffnungen 20 austritt und - wie noch näher erläutert wird - als Spritzschutzgas dient. Die Gasquellen 15,19 und die Verbindungsleitungen 15a,19a zu dem Mischelement 1 sind nur symbolisch angedeutet. Geeignete Verbindungstechniken, auch für den Fall eines um die senkrechte Achse A rotierenden Mischelementes, sind dem Fachmann geläufig.

Um die Flüssigkeit 6 in dem Gefäß 4 zu homogenisieren, wird das Mischelement 1 entsprechend dem Pfeil 21 senkrecht nach unten bewegt und in den oberen Teil des Gefäßes 4 abgesenkt, so daß zumindest das untere Ende 2 in das Gefäß hineinragt. Die Absenkbewegung wird in einer definierten unteren Endposition gestoppt, die so gewählt ist, daß die Austrittsöffnungen 16 und 20 sich unterhalb des Randes 3a der Öffnung 3 befinden und das Mischelement 1 die Oberfläche der Flüssigkeit 6 nicht berührt. Während des Absenkvorganges wird bereits Mischgas durch die Leitung 14 und vorzugsweise auch Spritzschutzgas durch die Leitung 18 zugeführt und tritt durch die Austrittsöffnungen 16 bzw. 20 aus.

Weiterhin ist für die Funktion wesentlich, daß der Gasstrahl derartig ausgerichtet ist, daß eine unsymmetrische Absenkung eines Teils der Flüssigkeitsoberfläche bewirkt wird. In der Figur ist diese abgesenkte Formgebung der Flüssigkeitsoberfläche 22 als durchgezogene Linie dargestellt, während die Ruheposition der Flüssigkeitsoberfläche als Linie 23 gestrichelt dargestellt ist.

Wichtig für die erfindungsgemäße Mischwirkung ist auch, daß der aus der Austrittsöffnung 16 austretende Gasstrahl eine Rotationskomponente bezüglich der Längsmittelachse A des Gefäßes 4, im bevorzugten Fall eines runden Gefäßquerschnitts also eine zu der Wand 5 des Gefäßes 4 tangentiale Komponente hat. Wie erwähnt, kann dies in zweierlei Weise realisiert werden. Einerseits kann die Düse 12, aus der der Mischgasstrahl austritt, radial (also ohne eine zu der Gefäßwand tangentiale Richtungskomponente) verlaufen. Eine solche Ausführungsform ist in Figur 2 dargestellt. In diesem Fall wird die tangentiale Komponente der Gasstrahlbewegung durch Rotation des Mischelementes 1 um die Achse A bewirkt. Bevorzugt sollte die Rotationsfrequenz zwischen 10 und 80 Umdrehungen pro Minute, bevorzugt zwischen 20 und 30 Umdrehungen pro Minute liegen.

Eine andere Möglichkeit zur Erzeugung der tangentialen Komponente besteht darin, daß der die Richtung des Gasstrahles bestimmende letzte Abschnitt der Leitung des Mischgases eine zu einem Kreis um die Längsmittelachse A des Gefäßes tangentiale Richtungskomponente hat. Eine solche Ausführungsform ist in Figur 3 dargestellt.

Die Ausführungsformen nach Fig. 2 und Fig. 3 unterscheiden sich auch insoweit, als bei Fig. 2 nur eine Austrittsöffnung 16 für den Gasstrahl vorgesehen ist, während Fig. 3 drei schräg mit tangentialer Richtungskomponente verlaufende Düsen 12' mit Austrittsöffnungen 16' aufweist. Bevorzugt liegt die Anzahl der Gasstrahl-Austrittsöffnungen unabhängig von der Orientierung der Düsen zwischen 1 und 3.

Bei der Ausführungsform gemäß Fig. 3 tritt die Mischwirkung ein, ohne daß das Mischelement 1 rotiert wird, jedoch können selbstverständlich auch beide Maßnahmen kombiniert werden, d.h. ein Mischelement mit Gasaustrittsöffnungen gemäß Fig. 3 kann zusätzlich in Rotation versetzt werden.

Die Bewegung der Flüssigkeit 6 während des Mischvorganges ist dadurch charakterisiert, daß einerseits die Flüssigkeitsoberfläche 22 verhältnismäßig stark unsymmetrisch abgesenkt wird und daß andererseits diese Absenkung der Flüssigkeitsoberfläche in eine Rotationsbewegung versetzt wird. Vorzugsweise beträgt die Differenz d zwischen dem höchsten Punkt der Flüssigkeitsoberfläche und dem tiefsten Punkt ihres abgesenkten Teils mindestens 25%, besonders bevorzugt mindestens 50% des Durchmessers der Flüssigkeitsoberfläche (im Falle eines nicht kreisförmigen Querschnitts ihres größten Durchmessers). Die Absenkung hängt selbstverständlich von dem Fluß des Gasstrahls, dem Gasdruck in der Leitung 14 und dem Durchmesser der mindestens einen Gasstrahl-Austrittsöffnung ab. Bevorzugt liegt der Gasfluß zwischen 10 ml/s und 70 ml/s, besonders bevorzugt zwischen 20 ml/s und 60 ml/s. Der Durchmesser der Gasstrahl-Austrittsöffnungen 16 sollte bevorzugt zwischen 0,1 und 0,8 mm, besonders bevorzugt zwischen 0,5 und 0,7 mm betragen. Der Gasdruck liegt bevorzugt zwischen 1,2 bar und 1,7 bar. Die Düsen sind vorzugsweise in einem Winkel α zwischen etwa 30° und etwa 60° zu der Achse A ausgerichtet, wobei sich ein Winkel von etwa 45° besonders bewährt hat.

An dem in das Gefäß 4 hineinragenden unteren Ende 2 des Mischelementes 1 sind oberhalb der Austrittsöffnungen 16 die zusätzlichen Austrittsöffnungen 20 vorgesehen, durch die ein zweiter Gasstrom als Spritzschutzgas zugeführt wird. Bevorzugt weist das Mischelement mindestens vier solcher Austrittsöffnungen 20 auf, die einen gleichmäßig über den Umfang des Mischelementes 1 verteilten Kranz bilden.

Wesentlich für eine gute Mischwirkung und für die Reduzierung des Risikos, daß das Mischelement 1 während des Mischvorganges durch Spritzer der Flüssigkeit 6 kontaminiert wird, ist auch die Formgebung des unteren Endes 2 des Mischelementes 1 in Relation zu dem Querschnitt des Gefäßes 4 (im dessen oberem Bereich 4a, in den das Mischelement 1 hineinragt).

Die größte horizontale Querschnittsfläche des in der unteren Endposition in das Gefäß 4 hineinragenden Teils des Mischelementes 1 sollte mindestens 30% der entsprechenden (in gleicher vertikaler Höhe gemessenen) Horizontalquerschnittsfläche des Gefäßes betragen. Dabei ist zu berücksichtigen, daß die Querschnittsfläche, auf die sich diese Aussage bezieht, sich quadratisch zu den Lineardimensionen der Bauelemente verhält. Bei kreisförmigen Querschnitten entspricht beispielsweise ein Verhältnis der Durchmesser des Mischelementes 1 und des Gefäßes 4 von 0,6:1 einem Querschnittsverhältnis von 0,36:1. Mit anderen Worten soll der Querschnitt des Mischelementes 1 das Gefäß 4 mindestens in einem Teilbereich seiner Höhe relativ weitgehend ausfüllen, so daß nur ein erheblich reduzierter Querschnitt für das Rückströmen von Gas entsprechend den Pfeilen 25 an dem Mischelement 1 vorbei zur Verfügung steht. Dadurch wird das Gas unterhalb des Mischelementes 1 bis zu einem gewissen Grad gestaut.

Zur Reduzierung der Gefahr von Kontaminationen ist es darüber hinaus vorteilhaft, wenn die untere Begrenzungsfläche 26 von einem tiefsten Punkt 26a wie dargestellt nach außen und oben hin schräg verläuft. Als untere Begrenzungsfläche ist dabei die das Mischelement 1 nach unten hin abschließende Fläche zu verstehen, d.h. die Oberfläche des Mischelementes 1 unterhalb von dessen größtem in das Gefäß 4 eintauchenden Querschnitt.

## Patentansprüche

1. Verfahren zum berührungslosen automatischen Mischen eines flüssigen Reaktionsgemisches in einem Analysegerät, bei dem sich das Reaktionsgemisch in einem von oben durch eine Öffnung zugänglichen Gefäß befindet, mit Hilfe eines aus einer Austrittsöffnung eines Mischelementes austretenden Gasstrahls,
bei welchem
das Mischelement zu Beginn des Mischvorganges in Richtung auf die Flüssigkeitsoberfläche abgesenkt und die Absenkbewegung in einer unteren Endposition, in der das Mischelement in das Gefäß hineinragt, jedoch die Flüssigkeitsoberfläche nicht berührt, gestoppt wird,
der Gasstrahl während des Absenkens des Mischelementes eingeschaltet ist,
der Gasstrahl so ausgerichtet ist, daß er eine unsymmetrische Absenkung eines Teils der Flüssigkeitsoberfläche mit einem tiefsten Punkt in der Nähe der Gefäßwand bewirkt und
der Gasstrahl eine Rotations-Bewegungskomponente hat, so daß der tiefste Punkt des abgesenkten Teils der Flüssigkeitsoberfläche in Rotation um die Längsmittelachse des Gefäßes versetzt wird.

2. Verfahren nach Anspruch 1, bei welchem der Fluß des Gasstrahls zwischen 10 ml/s und 70 ml/s, bevorzugt zwischen 20 ml/s und 60 ml/s beträgt.

3. Verfahren nach einem der vorhergehenden Ansprüche, bei welchem der Winkel zwischen der Richtung des Gasstrahls beim Austreten aus der Austrittsöffnung des Mischelementes und der Längsmittelachse des Gefäßes zwischen 30° und 60° beträgt.

4. Verfahren nach einem der vorhergehenden Ansprüche, bei welchem der Gasstrahl derart auf die Flüssigkeitsoberfläche gerichtet ist, daß der Abstand des tiefsten Punktes der unsymmetrischen Absenkung von der Wand weniger als 20 % des größten Durchmessers der Flüssigkeitsoberfläche beträgt.

5. Verfahren nach einem der vorhergehenden Ansprüche, bei welchem der tiefste Punkt der von dem Gasstrahl erzeugten unsymmetrischen Absenkung mindestens um 25%, bevorzugt mindestens 50% des größten Durchmessers der Flüssigkeitsoberfläche tiefer liegt als der höchste Punkte der Flüssigkeitsoberfläche.

6. Verfahren nach einer der vorhergehenden Ansprüche, bei welchem das Mischelement in der unteren Endposition um eine zu der Längsmittelachse des Gefäßes koaxiale Achse rotiert.

7. Verfahren nach Anspruch 6, bei welchem die Rotationsfrequenz des Mischelementes zwischen 10 und 80 Umdrehungen pro Minute, besonders bevorzugt zwischen 20 und 30 Umdrehungen pro Minute liegt.

8. Vorrichtung zur Durchführung des Verfahrens nach einem der vorhergehenden Ansprüche, bei welcher mindestens eine und höchstens drei Gasstrahl-Austrittsöffnungen (16) vorgesehen sind, die über eine Mischgasleitung (14) des Mischelementes (1) mit einer Mischgasquelle (15) verbunden sind.

9. Vorrichtung nach Anspruch 8, bei welcher der Durchmesser jeder Gasstrahl-Austrittsöffnung (16) zwischen 0,1 und 0,8 mm, bevorzugt zwischen 0,5 und 0,7 mm beträgt.

10. Vorrichtung nach einem der Ansprüche 8 oder 9, bei welcher das Mischelement (1) im Bereich seines unteren Endes (2) oberhalb der mindestens einen Gasstrahl-Austrittsöffnung (16) mindestens eine zusätzliche Austrittsöffnung (20) aufweist, die über eine von der Mischgasleitung (14) getrennte Leitung (18) an eine Gasquelle (19) angeschlossen ist und durch die ein zusätzlicher Gasstrom als Spritzschutzgas zugeführt wird.

11. Vorrichtung nach Anspruch 9, bei welcher die Leitung (18) für das Spritzschutzgas in dem Gaszuführelement die Mischgasleitung (14) ringförmig umgibt.

12. Vorrichtung nach einem der Ansprüche 8 bis 10, bei welcher die größte horizontale Querschnittsfläche des in der unteren Endposition in das Gefäß hineinragenden Teils des Mischelementes (1) mindestens 30 % der entsprechenden Horizontalquerschnittsfläche des Gefäßes (4) beträgt.

## Claims

1. Method for the contactless automatic mixing of a liquid reaction mixture in an analysis unit, in which the reaction mixture is located in a vessel accessible from above through an opening, by means of a gas jet escaping from an outlet opening of a mixing element
in which
the mixing element is lowered at the start of the mixing operation in the direction of the liquid surface and the lowering movement is stopped in a bottom end position in which the mixing element projects into the vessel, but does not touch the liquid surface,
the gas jet is in operation during the lowering of the mixing element,
the gas jet is so directed that it brings about an asymmetrical lowering of a part of the liquid surface with a deepest point in the vicinity of the vessel wall and
the gas jet has a rotational component of motion, so that the deepest point of the lowered part of the liquid surface is set in rotation about the longitudinal centre line of the vessel.

2. Method according to claim 1, in which the flow rate of the gas jet is between 10 ml/s and 70 ml/s, preferably between 20 ml/s and 60 ml/s.

3. Method according to any one of the preceding claims, in which the angle between the direction of the gas jet during the escape from the outlet opening of the mixing element and the longitudinal centre line of the vessel is between 30° and 60°.

4. Method according to any one of the preceding claims, in which the gas jet is directed onto the liquid surface in such a way that the distance of the deepest point of the asymmetrical lowering from the wall is less than 20% of the greatest diameter of the liquid surface.

5. Method according to any one of the preceding claims, in which the deepest point of the asymmetrical lowering produced by the gas jet lies deeper than the highest point of the liquid surface by at least 25%, preferably at least 50%, of the greatest diameter of the liquid surface.

6. Method according to any one of the preceding claims, in which the mixing element rotates in the bottom end position about an axis coaxial with the longitudinal centre line of the vessel.

7. Method according to claim 6, in which the rotating frequency of the mixing element lies between 10 and 80 revolutions per minute, particularly preferably between 20 and 30 revolutions per minute.

8. Apparatus for carrying out the method according to any one of the preceding claims, in which at least one and at the most three gas jet outlet openings (16) are provided, which are connected via a mixing gas pipe (14) of the mixing element (1) to a mixing gas source (15).

9. Apparatus according to claim 8, in which the diameter of each gas jet outlet opening (16) is between 0.1 and 0.8 mm, preferably between 0.5 and 0.7 mm.

10. Apparatus according to any one of claims 8 or 9, in which the mixing element (1) exhibits in the region of its bottom end (2) above the at least one gas jet outlet opening (16) at least one additional outlet opening (20), which is connected via a pipe (18) separated from the mixing gas pipe (14) to a gas source (19) and through which an additional gas flow is supplied as anti-splash gas.

11. Apparatus according to claim 9, in which the pipe (18) for the anti-splash gas in the gas supply element surrounds the mixing gas pipe (14) in a ring shape.

12. Apparatus according to any one of claims 8 to 10, in which the greatest horizontal cross-sectional area of the part of the mixing element (1) projecting into the vessel in the bottom end position comes to at least 30% of the corresponding horizontal cross-sectional area of the vessel (4).

## Revendications

1. Procédé de mélange automatique sans contact d'un mélange fluide de réaction dans un dispositif d'analyse, pour lequel le mélange de réaction se trouve dans un réservoir accessible par en haut, par une ouverture, à l'aide d'un jet de gaz sortant d'un orifice de sortie d'un élément mélangeur, pour lequel l'élément mélangeur est abaissé au début du processus de mélange en direction de la surface du liquide et le mouvement de descente est stoppé dans une position terminale inférieure dans laquelle l'élément mélangeur pénètre à l'intérieur du réservoir sans toutefois entrer en contact avec la surface du liquide, pour lequel le jet de gaz est mis en route pendant l'abaissement de l'élément mélangeur, pour lequel le jet de gaz est orienté de façon à provoquer un abaissement dissymétrique d'une partie de la surface du liquide avec un point minimum à proximité de la paroi du réservoir et pour lequel le jet de gaz possède une composante de mouvement giratoire de sorte que le point minimum de la partie abaissée de la surface du liquide est mis en rotation autour de l'axe longitudinal du réservoir.

2. Procédé selon la revendication 1, pour lequel le flux du jet de gaz se situe entre 10 ml/s et 70 ml/s et, de façon privilégiée, entre 20 ml/s et 60 ml/s.

3. Procédé selon l'une des revendications précédentes, pour lequel l'angle entre l'orientation du jet de gaz à sa sortie de l'orifice de sortie de l'élément mélangeur et l'axe longitudinal du réservoir se situe entre 30 et 60°.

4. Procédé selon l'une des revendications précédentes, pour lequel le jet de gaz est orienté de telle sorte sur la surface du liquide que l'écartement entre le point minimum de l'abaissement dissymétrique et la paroi est inférieur à 20 % du diamètre maximal de la surface du liquide.

5. Procédé selon l'une des revendications précédentes, pour lequel le point minimum de l'abaissement dissymétrique produit par le jet de gaz se situe au moins 25 % et, de façon privilégiée, au moins 50 % du diamètre maximal de la surface du liquide plus bas que le point maximum de la surface du liquide.

6. Procédé selon l'une des revendications précédentes, pour lequel l'élément mélangeur, en position terminale inférieure, tourne autour d'un axe coaxial par rapport à l'axe longitudinal du réservoir.

7. Procédé selon la revendication 6, pour lequel la fréquence de rotation de l'élément mélangeur se situe entre 10 et 80 tours/minute et, de façon particulièrement privilégiée, entre 20 et 30 tours/minute.

8. Dispositif de mise en oeuvre du procédé selon l'une des revendications précédentes, pour lequel sont prévus au moins un et au maximum trois orifices de sortie du jet de gaz (16) qui sont reliés à une source de gaz mixte (15) par l'intermédiaire d'une canalisation de gaz mixte (14) de l'élément mélangeur (1).

9. Dispositif selon la revendication 8, pour lequel le diamètre de chaque orifice de sortie du jet de gaz (16) se situe entre 0,1 et 0,8 mm et, de façon privilégiée, entre 0,5 et 0,7 mm.

10. Dispositif selon l'une des revendications 8 ou 9, pour lequel l'élément mélangeur (1) présente, dans la zone de son extrémité inférieure (2), au-dessus d'au moins un orifice de sortie du jet de gaz (16), au moins un orifice de sortie supplémentaire (20) qui est raccordé à une source de gaz (19) par l'intermédiaire d'une canalisation (18) séparée de la canalisation de gaz mixte (14) et qui permet d'acheminer un flux de gaz supplémentaire, sous forme de gaz protecteur.

11. Dispositif selon la revendication 9, pour lequel la canalisation (18) destinée au gaz protecteur et qui se trouve dans l'élément d'admission du gaz entoure la canalisation de gaz mixte (14) en forme d'anneau.

12. Dispositif selon l'une des revendications 7 à 10, pour lequel la superficie horizontale maximale de la section de la partie de l'élément mélangeur (1) pénétrant, dans la position terminale inférieure, à l'intérieur du réservoir est d'au moins 30 % de la superficie horizontale correspondante de la section du réservoir (4).
